# EUROPÄISCHE PATENTSCHRIFT

(11) **EP 2 476 481 B1**
(45) Veröffentlichungstag und Bekanntmachung des Hinweises auf die Patenterteilung: **21.08.2013**
(21) Anmeldenummer: 11150846.1
(22) Anmeldetag: 13.01.2011
(51) Int. Cl.: B01F 3/04

(54) **Vorrichtung und Verfahren zur Schaumerzeugung**
Device and method for creating foam
Dispositif et procédé de production de mousse

(43) Veröffentlichungstag der Anmeldung: 18.07.2012
(73) Patentinhaber: Menno Chemie-Vertrieb GmbH, 22850 Norderstedt (DE)
(72) Erfinder: Nevermann, Jan, 22850 Norderstedt (DE); von der Haar, Frank, 49577 Ankum (DE)
(74) Vertreter: Becker Kurig Straus

(56) Entgegenhaltungen:
- DE-A1- 10 233 471
- US-A- 3 618 713

## Beschreibung

Die vorliegende Erfindung betrifft eine Vorrichtung zur Schaumerzeugung, insbesondere zur Erzeugung eines Schaums, welcher ein Reinigungsmittel und/oder ein Desinfektionsmittel enthält. Weiterhin betrifft sie ein Verfahren zur Schaumerzeugung und die Verwendung der erfindungsgemäßen Vorrichtung zur Erzeugung eines Schaums, welcher insbesondere ein Reinigungsmittel und/oder ein Desinfektionsmittel enthält.

### Stand der Technik

Die Ausbringung von Reinigungsmitteln und Desinfektionsmitteln erfolgt oftmals in Form eines Schaums. Die Verschäumung dient zur besseren Spritzkontrolle, um auf senkrechten Flächen die nötige Einwirkzeit sicherzustellen, sowie um Sprühnebel zu vermeiden und damit den Arbeitsschutz sicher zu stellen. Durch die Bildung von feinen Sprühtropfen werden Anwender von Reinigungsmitteln und Desinfektionsmitteln selbst betroffen. Solche kleinen Tropfen bilden sich bei hohem Druck an einer Sprühdüse aber auch durch Reflexion einer Spritzlösung an der behandelten Fläche oder an im Raum stehenden Gegenständen. Außerdem kann die große spezifische Oberfläche einer versprühten Reinigungsmittel- oder Desinfektionsmittellösung den Anwender durch starkes Verdampfen der Reinigungsmittel bzw. Desinfektionsmittel gefährden. Ein Schaum trifft hingegen druckentspannt auf eine Zielfläche, wird dadurch nicht reflektiert und die in sich homogene Beschaffenheit mit einer nach außen hin geringeren spezifischen Oberfläche vermindert außerdem das Ausdampfen von Reinigungsmitteln bzw. Desinfektionsmitteln. Hierdurch wird die Arbeitsplatzbelastung herabgesetzt.

Herkömmliche Vorrichtungen zur Schaumerzeugung umfassen kontinuierlich und diskontinuierlich arbeitende Schaumerzeuger. Diskontinuierliche Schaumerzeuger ermöglichen es nur, kurze Sprühstöße eines Schaums abzugeben. Sie sind für die Behandlung großer Flächen ungeeignet.

Zur kontinuierlichen Schaumerzeugung werden verschiedene Prinzipen eingesetzt. So beschreibt beispielsweise die DE 199 33 200 A1 eine druckluftbetriebene Reinigungspistole, die Reinigungsflüssigkeit in einem Reinigungsbehälter enthält. Die Reinigungsflüssigkeit wird in einen Mischraum mittels der dort expandierenden Druckluft angesaugt. Eine derartige Reinigungsvorrichtung erlaubt allerdings nur für einen kurzen Zeitraum einen kontinuierlichen Betrieb, da die Reinigungsflüssigkeit im Reinigungsbehälter schnell verbraucht ist.

Ein kontinuierlicher Betrieb einer Schaumerzeugungsvorrichtung durch direkten Anschluss an eine Wasserleitung und eine Druckluftquelle wird in der DE 20 207 014 124 U1 beschrieben. Diese Vorrichtung verwendet einen Proportionaldosierer, welcher nur geringe Wasserdrücke von nicht mehr als 200.000 Pa erlaubt, was zu geringen Volumenströmen des erzeugten Schaums führt. Außerdem werden Wasser und Druckluft vermischt, ohne dass eine feine Verteilung der Flüssigkeit stattfinden würde. Es kommt daher nicht zur Bildung von Luftbrücken. Schaum ohne Luftbrücken trifft und belegt eine Oberfläche in ähnlicher Weise wie ein Flüssigkeitsstrahl, so dass nur eine geringe Schichtdicke auftragbar ist. Solcher Schaum läuft von vertikalen Flächen schnell ab, so dass seine Einwirkzeit, ähnlich der einer wässerigen Lösung, minimal ist. Ablaufender Schaum transportiert ein Reinigungsmittel bzw. Desinfektionsmittel mit ab, so dass es sich am Boden sammelt und beispielsweise bei der Anwendung in der Viehzucht durch Spaltenböden in die Gülle abtransportiert wird oder am tiefsten Punkt des Fußbodens über einen Abfluss ins Abwasser abgeführt wird. Derartige unbeabsichtigte Einträge in die Umwelt sind zukünftig in dafür extra durch das Biozid-Gesetz geregelten Zulassungsverfahren durch Risikobewertung einzuschätzen und durch geeignete Ausbringungstechniken und Applikationsverfahren zu minimieren.

Die DE G 90 07 434.3 beschreibt ein Schaumerzeugungssystem für Reinigungsanlagen. Zunächst werden eine Flüssigkeit und Druckluft ohne feine Verteilung der Flüssigkeit miteinander vermischt, bevor ein Aufschäumen des erhaltenen Gemisches durch ein Sieb erfolgt. Auch hier kommt es nicht zur Bildung von Luftbrücken.

U.S. 3,618,713 offenbart eine Vorrichtung gemäβ dem Oberbegriff des Anspruchs 1 zur Schaumerzeugung, insbesondere zur Erzeugung eines Schaums zur Reinigung, bzw. Desinfektion von Fließbändern.

DE 102 33 471 A1 zeigt eine zylinderförmige Vorrichtung zur Erzeugung von mit Kohlenstoffdioxid versetztem Tafelwasser. Hier wird ein Wasserstrahl durch ein Sieb aufgeteilt, um bereits im Zylinder befindliches Wasser aufzuschäumen und somit eine möglichst große Oberfläche zum Gasaustausch bereitzustellen.

Die bisherigen Stand der Technik Dokumente zielen daher in erster Linie auf die Erzeugung von Schäumen ab, wobei mit wenig Wasser, und gegebenenfalls weiteren Zusätzen, ein möglichst sehr voluminöser, flächendeckender Schaum erzeugt werden soll. Die Konsequenz daraus ist, dass der Schaum große Luftblasen enthält. Ein solcher Schaum mit großen Luftblaseneinschlüssen führt zwangsläufig zu nur dünnen Flüssigkeitsschichten, in denen der Wirkstofftransport verzögert möglich ist.

Es ist daher Aufgabe der vorliegenden Erfindung, eine Vorrichtung zur Schaumerzeugung, insbesondere zur Erzeugung eines Schaums, welcher ein Reinigungsmittel und/oder ein Desinfektionsmittel enthält, bereitzustellen, welche über einen langen Zeitraum eine kontinuierliche Schaumerzeugung unter Bildung von Luftbrücken ermöglicht. Schaum, welcher Luftbrücken, aufweist hat eine "cremige" Konsistenz. Dies erlaubt es, im Vergleich zu Schaum ohne Luftbrücken (gemäß dem Stand der Technik), größere Schichtdicken eines größeren zu applizierenden Schaumvolumens auf eine Zieloberfläche anzubringen und dort längerfristig zu platzieren. Dadurch wird die Einwirkzeit am Wirkort erhöht, und die benötigte aktive Wirkstoffmenge je Flächeneinheit wird über die benötigte Einwirkzeit sicher gestellt. Zudem verbleibt der Schaum auf der behandelten Fläche und trocknet dort an. Dadurch wird ein unbeabsichtigter Eintrag in die Umwelt vermieden.

### Beschreibung der Erfindung

Diese Aufgabe wird erfindungsgemäß durch eine Vorrichtung zur Schaumerzeugung mit den Merkmalen des Anspruchs 1 gelöst.

Ein Verfahren zur Schaumerzeugung, insbesondere zur Erzeugung eines Schaums, welcher ein Reinigungsmittel und/oder ein Desinfektionsmittel enthält, umfasst die folgenden Schritte:
- Einleiten einer Flüssigkeit durch eine Flüssigkeitszuleitung in die erfindungsgemäße Vorrichtung,
- Einleiten eines Gases durch eine Gaszuleitung in die erfindungsgemäße Vorrichtung,
- Erzeugen eines Schaums durch das Zusammentreffen der Flüssigkeit und des Gases, und
- Ableiten des Schaums durch eine Schaumableitung aus der erfindungsgemäßen Vorrichtung.

Die Flüssigkeitszuleitung und die Gaszuleitung sind getrennt, so dass durch die Flüssigkeitsleitung nur Flüssigkeit transportiert werden kann und durch die Gaszuleitung nur Gas transportiert werden kann. Die Flüssigkeit tritt durch das Sieb als feiner Spritzstrahl aus und wird dann durch den Gasstrom aus der Gaszuleitung zyklonartig bzw. durch Wirbel aufgeschäumt. Dies wird bevorzugt durch Verwendung einer zylinderförmigen Schaumerzeugungskammer erreicht, so dass der Gasstrom an der Wand der Schaumerzeugungskammer entlang einen Gaswirbel bilden kann. Der erfindungsgemäß erzeugte Schaum weist Luftbrücken auf.

Durch die Flüssigkeitszuleitung wird bevorzugt eine wässerige Lösung eines Reinigungsmittels und/oder eines Desinfektionsmittels unter einem Druck im Bereich von 150.000 bis 600.000 Pa in eine Mischkammer eingeleitet. Dies entspricht dem Druck von Leitungswasser im Niederdruckbereich. Diese wässerige Lösung enthält vorzugsweise einen Schaumbildner, um die Schaumbildung zu verstärken. Sofern das Reinigungsmittel oder das Desinfektionsmittel selbst schaumbildende Eigenschaften aufweist, kann allerdings auch auf einen zusätzlichen Schaumbildner verzichtet werden. Die wässerige Lösung wird bevorzugt erzeugt, indem einem Wasserstrom kontinuierlich das Reinigungsmittel und/oder das Desinfektionsmittel sowie gegebenenfalls der Schaumbildner zudosiert werden. Diese Zudosierung kann beispielsweise mit dem Dosiersystem hygitrix^{®} der Menno Chemie Vertriebsgesellschaft mbH erfolgen. Dieses erzeugt eine wässerige Gebrauchslösung, indem Leitungswasser kontinuierlich mit Hilfe einer Dosierpumpe ein Reinigungsmittel und/oder ein Desinfektionsmittel zudosiert wird. Die Zudosierung wird unter Berücksichtigung einer in Zeitintervallen erfolgenden Messung der Reinigungsmittel-/Desinfektionsmittelkonzentration in der erzeugten Gebrauchslösung geregelt, um eine Unterdosierung bzw. Überdosierung zu vermeiden.

Durch die Gaszuleitung wird bevorzugt Druckluft unter einem Druck im Bereich von 150.000 bis 600.000 Pa in eine Mischkammer eingeleitet. Das Druckluftvolumen beträgt 4.000 bis 160.000 1/h, insbesondere liegt es im Bereich von 60 bis 2.700 1/min, besonders bevorzugt im Bereich von 100 bis 300 1/min und ganz besonders bevorzugt im Bereich von 150 bis 200 1/min.

Bevorzugt beträgt der Stoffstrom an eingeleiteter Flüssigkeit 5 % bis 150 % des Stoffstromes an eingeleitetem Gas, besonders bevorzugt liegt er im Bereich von 7 bis 50 % und ganz besonders bevorzugt von 10 % bis 20 %. Es ist weiterhin bevorzugt, dass der Stoffstrom an eingeleiteter Flüssigkeit maximal 600 1/h beträgt. Insbesondere liegt er im Bereich von 5 bis 40 1/min, besonders bevorzugt im Bereich von 10 bis 30 1/min und ganz besonders bevorzugt im Bereich von 15 bis 25 1/min.

Bevorzugt liegt der Stoffstrom der Flüssigkeit, die durch die Flüssigkeitszuleitung (12) in die Vorrichtung (1) eingeleitet wird, im Bereich von 15 bis 25 1/min.

Weiterhin bevorzugt liegt der Stoffstrom an Gas, welches durch die Gaszuleitung (14) in die Vorrichtung (1) eingeleitet wird, im Bereich von 150 bis 2001/min.

Der Siebkorb der erfindungsgemäßen Vorrichtung weist einen siebfreien Durchbruch auf und in dem Siebkorb ist mindestens ein frei beweglicher Füllkörper angeordnet, dessen Durchmesser größer ist, als der Durchmesser des siebfreien Durchbruchs. Besonders bevorzugt ist der frei bewegliche Füllkörper im Wesentlichen kugelförmig. Ganz besonders bevorzugt besteht er aus Teflon oder ist mit Teflon beschichtet. Im normalen Betrieb der erfindungsgemäßen Vorrichtung wird der Füllkörper durch den Flüssigkeitsstrom auf den siebfreien Durchbruch gedrückt und verschließt diesen somit. Wenn es zu einer Verstopfung des Siebkorbes kommt, fällt der Füllkörper in den Siebkorb zurück und kann die Verstopfung auf diese Weise lösen, so dass eine Selbstreinigung des Siebkorbes möglich ist. Es ist außerdem bevorzugt, dass in der Flüssigkeitszuleitung ein Absperrventil angeordnet ist, welches eingerichtet ist, um die Flüssigkeitszuleitung abzusperren, wenn eine Verstopfung des Siebkorbes vorliegt.

In einer bevorzugten Ausführungsform ist die Flüssigkeitszuleitung in einem Winkel von 0 bis 90° zu der Gaszuleitung angeordnet. In diesem Fall trifft der Gasstrom im Wesentlichen in einem rechten Winkel auf den Flüssigkeitssprühstrahl, welcher das Sieb verlässt. Es ist besonders bevorzugt, dass die Flüssigkeitszuleitung und die Gaszuleitung parallel angeordnet sind, wobei die Gaszuleitung die Flüssigkeitszuleitung umschließt. Der Gasstrom verlässt die Gaszuleitung somit aus einem Ringspalt über die gesamte Oberfläche des Siebkorbes. In diesen Fall ist es weiterhin bevorzugt, dass an dem Ende des Siebkorbes, welches von der Flüssigkeitszuleitung abgewandt ist, eine Prellplatte angeordnet ist. Hierdurch wird eine starke Verwirbelung des Gasstromes erreicht. In einer anderen bevorzugten Ausführungsform ist die Flüssigkeitszuleitung in einem Winkel von 90 bis 180° zu der Gaszuleitung angeordnet. In diesem Fall trifft der Gasstrom im Wesentlichen senkrecht auf den Flüssigkeitssprühstrahl, welcher das Sieb verlässt.

Weiterhin ist in der Flüssigkeitszuleitung bevorzugt ein Rückschlagventil angeordnet. In der Gaszuleitung ist vorzugsweise ebenfalls ein Rückschlagventil angeordnet.

Die Schaumableitung weist bevorzugt eine konische Form auf, was eine besonders günstige Ableitung des erzeugten Schaums durch die Schaumableitung ermöglicht. An die Schaumableitung kann beispielsweise ein Schlauch mit einer Lanze angeschlossen werden, um den erzeugten Schaum zu applizieren.

Erfindungsgemäß wird daher ein kleinporiger, feinperliger, pastöser, cremiger Reinigungs-/Desinfektionsschaum erzeugt, der kleine Luftblasen aufweist, dadurch einen höheren Wasseranteil hat, worin größere Anteile an effizienten Reinigungs- bzw. wirksamen Desinfektionsmittelbestandteilen auf der Zielfläche angebracht werden. Auch ist eine größere Kontaktfläche zur Zielfläche und damit beschleunigter Wirkstofftransport zu erreichen, weil weniger Luft und mehr Flüssigkeit je Volumeneinheit bzw. dickere Flüssigkeitsschichten bei kleinen Luftblasen gebildet werden. Damit werden beschleunigte Wirkungsprozesse ermöglicht.

Bevorzugt ist die erfindungsgemäße Vorrichtung so dimensioniert, dass sie tragbar ist.

Die folgenden Beispiele dienen, in Verbindung mit den Figuren, dazu, die vorliegende Erfindung genauer zu erläutern, ohne sie dabei auf die beschriebenen Ausführungsformen einzuschränken.

### Kurze Beschreibung der Zeichnungen

Figur 1 zeigt schematisch eine erste Ausführungsform einer Vorrichtung zur Schaumerzeugung.
Figur 2 zeigt schematisch eine zweite Ausführungsform einer Vorrichtung zur Schaumerzeugung.
Figur 3 zeigt schematisch eine dritte Ausführungsform einer Vorrichtung zur Schaumerzeugung.
Figur 4 zeigt schematisch eine Ausführungsform der Vorrichtung zur Schaumerzeugung gemäß der vorliegenden Erfindung.
Figur 5 zeigt, wie eine erfindungsgemäße Vorrichtung zur Schaumerzeugung an Zu- und Ableitungssysteme angeschlossen werden kann.

### Beispiele

Figur 1 zeigt schematisch eine erste Ausführungsform einer Vorrichtung zur Schaumerzeugung. Eine Vorrichtung (1) zur Erzeugung eines Schaums, welcher ein Reinigungsmittel und/oder ein Desinfektionsmittel enthält, umfasst eine Schaumerzeugungskammer (11) aus Polyvinylchlorid (PVC), eine Flüssigkeitszuleitung (12), welche in der Schaumerzeugungskammer (11) endet, und deren Ende als Siebkorb (13) ausgeführt ist, eine Gaszuleitung (14), welche mit der Schaumerzeugungskammer (11) verbunden ist, und eine konische Schaumableitung (15), welche mit der Schaumerzeugungskammer (11) verbunden ist. Die Flüssigkeitszuleitung (12) ist parallel, d. h. in einem Winkel von 0°, zu der Gaszuleitung (14) angeordnet. In der Flüssigkeitszuleitung (12) ist ein Absperrventil (121) angeordnet, welches eingerichtet ist, um die Flüssigkeitszuleitung (12) abzusperren, wenn eine Verstopfung des Siebkorbes (13) vorliegt. Außerdem ist in der Flüssigkeitszuleitung (12) ein Rückschlagventil (122) angeordnet. In der Gaszuleitung (14) ist ebenfalls ein Rückschlagventil (141) angeordnet. Die Vorrichtung (1) ist so dimensioniert, dass sie tragbar ist.

Figur 2 zeigt schematisch eine zweite Ausführungsform einer Vorrichtung zur Schaumerzeugung. Diese unterscheidet sich von der ersten Ausführungsform darin, dass die Gaszuleitung (14) die Flüssigkeitszuleitung (12) umschließt. Der Gasstrom verlässt die Gaszuleitung somit aus einem Ringspalt über die gesamte Oberfläche des Siebkorbes (13). An dem Ende des Siebkorbes (13), welches von der Flüssigkeitszuleitung (12) abgewandt ist, ist ein kreisförmiges Metallblech als Prellplatte (131) angeordnet. Hierdurch wird eine starke Verwirbelung des Gasstromes erreicht.

Figur 3 zeigt schematisch eine dritte Ausführungsform einer Vorrichtung zur Schaumerzeugung. Diese unterscheidet sich von der ersten Ausführungsform darin, dass der Austritt der Flüssigkeitszuleitung (12) in einem Winkel von 45°, zu der Gaszuleitung (14) angeordnet ist.

Figur 4 zeigt schematisch eine Ausführungsform der vorliegenden Erfindung. Diese unterscheidet sich von der ersten Ausführungsform darin, dass die Flüssigkeitszuleitung (12) quer, d. h. in einem Winkel von 90°, zu der Gaszuleitung (14) angeordnet ist. Weiterhin weist der Siebkorb (13) einen siebfreien Durchbruch (132) auf. In dem Siebkorb (13) befindet sich eine frei bewegliche Teflonkugel als Füllkörper (133). Der Durchmesser der Teflonkugel (133) ist größer, als der Durchmesser des siebfreien Durchbruchs (132).

Figur 5 zeigt, wie eine erfindungsgemäße Vorrichtung zur Schaumerzeugung an Zu- und Ableitungssysteme angeschlossen werden kann. Eine wässerige Lösung eines Desinfektionsmittels wird aus einer Flüssigkeitsquelle (2) durch die Flüssigkeitszuleitung (12) in die Vorrichtung (1) eingeleitet. Bei der Flüssigkeitsquelle (2) handelt es sich um ein Dosiersystem hygitrix^{®} der Menno Chemie Vertriebsgesellschaft mbH. Dieses ist mit einer Wasserleitung (21) verbunden, welche Leitungswasser im Niederdruckbereich von 300.000 bis 600.000 Pa bereitstellt. Desinfektionsmittel und Schaumbildner werden aus einem Vorratsbehälter (22) in Form des Desinfektionsmittelkonzentrats VENNO^{®} VET 1 (Menno Chemie Vertriebsgesellschaft mbH) zudosiert, welches Ameisensäure als Desinfektionsmittel und eine Tensid als Schaumbildner enthält. Druckluft mit einem Druck von maximal 600.000 Pa wird aus einer Druckluftquelle (3) durch die Gaszuleitung (14) in die Vorrichtung (1) eingeleitet. Der in der Vorrichtung (1) erzeugte Desinfektionsmittelschaum wird durch die Schaumableitung (15) in eine Applikationsvorrichtung (4) geleitet. Die Applikationsvorrichtung (4) besteht aus einem Schlauch (41), welcher in einer Lanze (42) endet. Durch diese Lanze (42) kann der Desinfektionsmittelschaum auf der zu desinfizierenden Fläche appliziert werden.

### Bezugszeichenliste

- 1:: Vorrichtung zur Erzeugung eines Schaums
- 11:: Schaumerzeugungskammer
- 12:: Flüssigkeitszuleitung
- 121:: Absperrventil
- 122:: Rückschlagventil
- 13:: Siebkorb
- 131:: Prellplatte
- 132:: Durchbruch
- 133:: Füllkörper
- 14:: Gaszuleitung
- 141:: Rückschlagventil
- 15:: Schaumableitung

- 2:: Flüssigkeitsquelle
- 21:: Wasserleitung
- 22:: Vorratsbehälter

- 3:: Druckluftquelle

- 4:: Applikationsvorrichtung
- 41:: Schlauch
- 42:: Lanze

## Patentansprüche

1. Vorrichtung (1) zur Schaumerzeugung, insbesondere zur Erzeugung eines Schaums, welcher ein Reinigungsmittel und/oder ein Desinfektionsmittel enthält, umfassend
eine Schaumerzeugungskammer (11),
eine Flüssigkeitszuleitung (12), welche in der Schaumerzeugungskammer (11) endet, und deren Ende als Siebkorb (13) ausgeführt ist,
eine Gaszuleitung (14), welche mit der Schaumerzeugungskammer (11) verbunden ist, und
eine Schaumableitung (15), welche mit der. Schaumerzeugungskammer (11) verbunden ist,
**dadurch gekennzeichnet, dass** der Siebkorb (13) einen siebfreien Durchbruch (132) aufweist und in dem Siebkorb mindestens ein frei beweglicher Füllkörper (133) angeordnet ist, dessen Durchmesser größer ist, als der Durchmesser des siebfreien Durchbruchs (132).

2. Vorrichtung nach Anspruch 1, **dadurch gekennzeichnet, dass** der frei bewegliche Füllkörper (133) im Wesentlichen kugelförmig ist.

3. Vorrichtung nach irgendeinem der vorhergehenden Ansprüche, **dadurch gekennzeichnet, dass** in der Flüssigkeitszuleitung (12) ein Absperrventil (121) angeordnet ist, welches eingerichtet ist, um die Flüssigkeitszuleitung (12) abzusperren, wenn eine Verstopfung des Siebkorbes (13) vorliegt.

4. Vorrichtung nach irgendeinem der vorhergehenden Ansprüche, **dadurch gekennzeichnet, dass** die Flüssigkeitszuleitung (12) in einem Winkel von 0 bis 90° zu der Gaszuleitung (14) angeordnet ist.

5. Vorrichtung nach irgendeinem der Ansprüche 1 bis 3, **dadurch gekennzeichnet, dass** die Flüssigkeitszuleitung (12) in einem Winkel von 90 bis 180° zu der Gaszuleitung (14) angeordnet ist.

6. Vorrichtung nach irgendeinem der vorhergehenden Ansprüche, **dadurch gekennzeichnet, dass** die Schaumableitung (15) eine konische Form aufweist.

7. Vorrichtung nach irgendeinem der vorhergehenden Ansprüche, **dadurch gekennzeichnet, dass** die Vorrichtung (1) so dimensioniert ist, dass sie tragbar ist.

8. Verfahren zur Schaumerzeugung, insbesondere zur Erzeugung eines Schaums, welcher ein Reinigungsmittel und/oder ein Desinfektionsmittel enthält, umfassend die folgenden Schritte:
- Einleiten einer Flüssigkeit durch eine Flüssigkeitszuleitung (12) in eine Vorrichtung (1) nach einem der Ansprüche 1 bis 7,
- Einleiten eines Gases durch eine Gaszuleitung (14) in die Vorrichtung (1) nach einem der Ansprüche 1 bis 7,
- Erzeugen eines Schaums durch das Zusammentreffen der Flüssigkeit und des Gases, und
- Ableiten des Schaums durch eine Schaumableitung (15) aus der Vorrichtung (1) nach einem der Ansprüche 1 bis 7.

9. Verfahren nach Anspruch 8, **dadurch gekennzeichnet, dass** durch die Flüssigkeitszuleitung (12) eine wässerige Lösung eines Reinigungsmittels und/oder eines Desinfektionsmittels unter einem Druck im Bereich von 150.000 bis 600.000 Pa in eine Mischkammer (11) eingeleitet wird.

10. Verfahren nach Anspruch 9, **dadurch gekennzeichnet, dass** die wässerige Lösung einen Schaumbildner enthält.

11. Verfahren nach Anspruch 9 oder 10, **dadurch gekennzeichnet, dass** die wässerige Lösung erzeugt wird, indem einem Wasserstrom kontinuierlich ein Reinigungsmittel und/oder ein Desinfektionsmittel sowie gegebenenfalls ein Schaumbildner zudosiert wird/werden.

12. Verfahren nach irgendeinem der Ansprüche 8 bis 11, **dadurch gekennzeichnet, dass** durch die Gaszuleitung (14) Druckluft unter einem Druck im Bereich von 150.000 bis 600.000 Pa in eine Mischkammer (11) eingeleitet wird.

13. Verfahren nach irgendeinem der Ansprüche 8 bis 12, **dadurch gekennzeichnet, dass** der Stoffstrom der Flüssigkeit, die durch die Flüssigkeitszuleitung (12) in die Vorrichtung (1) eingeleitet wird, 5 bis 150 % des Stoffstromes an Gas entspricht, welches durch die Gaszuleitung (14) in die Vorrichtung (1) eingeleitet wird.

14. Verfahren nach irgendeinem der Ansprüche 8 bis 12, **dadurch gekennzeichnet, dass** der Stoffstrom der Flüssigkeit, die durch die Flüssigkeitszuleitung (12) in die Vorrichtung (1) eingeleitet wird, im Bereich von 15 bis 25 1/min liegt.

15. Verfahren nach irgendeinem der Ansprüche 8 bis 12, **dadurch gekennzeichnet, dass** der Stoffstrom an Gas, welches durch die Gaszuleitung (14) in die Vorrichtung (1) eingeleitet wird, im Bereich von 150 bis 200 1/min liegt.

16. Verwendung einer Vorrichtung (1) nach einem der Ansprüche 1 bis 7, zur Erzeugung eines Schaums, welcher insbesondere ein Reinigungsmittel und/oder ein Desinfektionsmittel enthält.

## Claims

1. A device (1) for foam generation, in particular for generating a foam comprising a cleaning agent and/or a disinfectant, comprising
a foam generation chamber (11),
a liquid feed line (12), which terminates in the foam generation chamber (11), and the end of which is embodied as screen basket (13),
a gas feed line (14), which is connected to the foam generation chamber (11), and
a foam discharge line (15), which is connected to the foam generation chamber (11),
**characterized in that** the screen basket (13) comprises a screen-free opening (132) and in the screen basket at least one freely moveable packing (133) is arranged, the diameter of which is larger than the diameter of the screen-free opening (132).

2. The device according to Claim 1, **characterized in that** the freely moveable packing (133) is substantially spherical.

3. The device according to any one of the preceding claims, **characterized in that** in the liquid feed line (12) a shut-off valve (121) is arranged, which is equipped in order to shut off the liquid feed line (12) in the presence of a clogging of the screen basket (13).

4. The device according to any one of the preceding claims, **characterized in that** the liquid feed line (12) is arranged at an angle of 0 to 90° to the gas feed line (14).

5. The device according to any one of the Claims 1 to 3, **characterized in that** the liquid feed line (12) is arranged at an angle of 90 to 180° to the gas feed line (14).

6. The device according to any one of the preceding claims, **characterized in that** the foam discharge line (15) is conical in shape.

7. The device according to any one of the preceding claims, **characterized in that** the device (1) is dimensioned so that it is portable.

8. A method for foam generation, in particular for generating a foam comprising a cleaning agent and/or a disinfectant, comprising the following steps:
- introducing a liquid through a liquid feed line (12) into a device (1) according to any one of the Claims 1 to 7,
- introducing a gas through a gas feed line (14) into the device (1) according to any one of the Claims 1 to 7,
- generating a foam through the meeting of the liquid and of the gas, and
- discharging the foam through a foam discharge line (15) from the device (1) according to any one of the Claims 1 to 7.

9. The method according to Claim 8, **characterized in that** through the liquid feed line (12) a watery solution of a cleaning agent and/or of a disinfectant is introduced into a mixing chamber (11) under a pressure in the range from 150,000 to 600,000 Pa.

10. The method according to Claim 9, **characterized in that** the watery solution comprises a foaming agent.

11. The method according to Claim 9 or 10, **characterized in that** the watery solution is generated **in that** a cleaning agent and/or a disinfectant and optionally a foaming agent is/are continuously added into a water stream in a metered manner.

12. The method according to any one of the Claims 8 to 11, **characterized in that** through the gas feed line (14) compressed air under a pressure in the range from 150,000 to 600,000 Pa is introduced into a mixing chamber (11).

13. The method according to any one of the Claims 8 to 12, **characterized in that** the substance stream of the liquid, which is introduced into the device (1) through the liquid feed line (12), corresponds to 5 to 150% of the substance stream of gas, which is introduced into the device (1) through the gas feed line (14).

14. The method according to any one of the Claims 8 to 12, **characterized in that** the substance stream of the liquid, which is introduced into the device (1) through the liquid feed line (12), is in the range from 15 to 25 1/min.

15. The method according to any one of the Claims 8 to 12, **characterized in that** the substance stream of gas, which is introduced into the device (1) through the gas feed line (14), is in the range from 150 to 200 1/min.

16. Use of a device (1) according to any one of the Claims 1 to 7, for generating a foam, which in particular comprises a cleaning agent and/or a disinfectant.

## Revendications

1. Dispositif (1) pour produire de la mousse, notamment pour produire une mousse contenant un détergent et/ou un désinfectant, comprenant
un compartiment de production de mousse (11),
un conduit d'alimentation en liquide (12) qui se termine dans le compartiment de production de mousse (11) et dont l'extrémité est réalisée en tant que panier de tamisage (13),
un conduit d'alimentation en gaz (14) qui est relié au compartiment de production de mousse (11) et
un conduit d'évacuation de mousse (15) qui est relié au compartiment de production de mousse (11),
**caractérisé en ce que** le panier de tamisage (13) comporte une percée (132) exempte de tamis et **en ce que** dans le panier de tamisage est disposé au moins un corps de remplissage (133) librement mobile, dont le diamètre est supérieur au diamètre de la percée (132) exempte de tamis.

2. Dispositif selon la revendication 1, **caractérisé en ce que** le corps de remplissage (133) librement mobile est sensiblement de forme sphérique.

3. Dispositif selon l'une quelconque des revendications précédentes, **caractérisé en ce que** dans le conduit d'alimentation en liquide (12) est disposée une soupape d'arrêt (121) qui est installée pour fermer le conduit d'alimentation en liquide (12) en présence d'un colmatage du panier de tamisage (13).

4. Dispositif selon l'une quelconque des revendications précédentes, **caractérisé en ce que** le conduit d'alimentation en liquide (12) est disposé sous un angle de 0 à 90° par rapport au conduit d'alimentation en gaz (14).

5. Dispositif selon l'une quelconque des revendications 1 à 3, **caractérisé en ce que** le conduit d'alimentation en liquide (12) est disposé sous un angle de 90 à 180 ° par rapport au conduit d'alimentation en gaz (14).

6. Dispositif selon l'une quelconque des revendications précédentes, **caractérisé en ce que** le conduit d'évacuation de mousse (15) présente une forme conique.

7. Dispositif selon l'une quelconque des revendications précédentes, **caractérisé en ce que** le dispositif (1) est dimensionné de sorte à être portable.

8. Procédé destiné à produire de la mousse, notamment à produire une mousse qui contient un détergent et/ou un désinfectant, comprenant les étapes suivantes :
- introduction d'un liquide via un conduit d'alimentation en liquide (12) dans un dispositif (1) selon l'une quelconque des revendications 1 à 7,
- introduction d'un gaz via un conduit d'alimentation en gaz (14) dans le dispositif (1) selon l'une quelconque des revendications 1 à 7,
- production d'une mousse par la rencontre du liquide et du gaz et
- évacuation de la mousse via un conduit d'évacuation de mousse (15) hors du dispositif (1) selon l'une quelconque des revendications 1 à 7.

9. Procédé selon la revendication 8, **caractérisé en ce que** via le conduit d'alimentation en liquide (12), on introduit une solution aqueuse d'un détergent et/ou d'un désinfectant sous une pression de l'ordre de 150.000 à 600.000 Pa dans un compartiment de mélange (11).

10. Procédé selon la revendication 9, **caractérisé en ce que** la solution aqueuse contient un agent moussant.

11. Procédé selon la revendication 9 ou la revendication 10, **caractérisé en ce qu'**on produit la solution aqueuse en rajoutant par dosage à un flux d'eau un détergent et/ou un désinfectant, ainsi que le cas échéant un agent moussant.

12. Procédé selon l'une quelconque des revendications 8 à 11, **caractérisé en ce que** via le conduit d'alimentation en gaz (14), on introduit dans un compartiment de mélange (11) de l'air comprimé sous une pression de l'ordre de 150.000 à 600.000 Pa.

13. Procédé selon l'une quelconque des revendications 8 à 12, **caractérisé en ce que** le flux de la matière liquide que l'on introduit via le conduit d'alimentation en liquide (12) dans le dispositif (1) correspond à de 5 à 150 % du flux de la matière gaz que l'on introduit via le conduit d'alimentation en gaz (14) dans le dispositif (1).

14. Procédé selon l'une quelconque des revendications 8 à 12, **caractérisé en ce que** le flux de la matière liquide que l'on introduit via le conduit d'alimentation en liquide (12) dans le dispositif 1 est de l'ordre de 15 à 25 1/mn.

15. Procédé selon l'une quelconque des revendications 8 à 12, **caractérisé en ce que** le flux de la matière gaz que l'on introduit via le conduit d'alimentation en gaz (14) dans le dispositif (1) est de l'ordre de 150 à 200 1/mn.

16. Utilisation d'un dispositif (1) selon l'une quelconque des revendications 1 à 7 pour la production d'une mousse qui notamment contient un détergent et/ou un désinfectant.
